# EUROPÄISCHE PATENTSCHRIFT

(11) **EP 1 394 472 B1**
(45) Veröffentlichungstag und Bekanntmachung des Hinweises auf die Patenterteilung: **04.07.2012**
(21) Anmeldenummer: 03018859.3
(22) Anmeldetag: 19.08.2003
(51) Int. Cl.: F24C 7/08

(54) **Verfahren zum Betrieb eines Gargeräts**
Method for operating of a cooking appliance
Procédé de fonctionnement d'un appareil de cuisson

(30) Priorität: 30.08.2002 DE 10240175
(43) Veröffentlichungstag der Anmeldung: 03.03.2004
(73) Patentinhaber: BSH Bosch und Siemens Hausgeräte GmbH, 81739 München (DE)
(72) Erfinder: Gerl, Josef, 83349 Palling (DE); Lappat, Hans, 84518 Garching/Alz (DE); Zenz, Konrad, 83339 Chieming (DE); Zimmermann, Christian, 84518 Garching/Alz (DE)

(56) Entgegenhaltungen:
- EP-A1- 0 945 773
- EP-A2- 0 275 990
- EP-A2- 1 273 852

## Beschreibung

Die vorliegende Erfindung betrifft ein Verfahren zum Betrieb eines Gargeräts mit einem Garraum, dem mittels einer Heizeinrichtung eine Wärmemenge zugeführt wird. In dem Verfahren wird in einem Regelintervall eine Garraumtemperatur auf einen Sollwert geregelt. In einem dem Regelintervall folgenden Steuerintervall wird die Garraumtemperatur nicht geregelt, sondern unabhängig vom Sollwert dem Garraum keine oder eine bestimmte Wärmemenge zugeführt. Nach dem Ende des Steuerintervalls wird die Garraumtemperatur in einer Nachregelung auf den Sollwert geregelt. Das Steuerintervall wird vorzeitig unterbrochen, wenn sich zumindest eine Einflussgröße ändert, die das Zeitverhalten der Garraumtemperatur im Regelintervall und/oder im Steuerintervall beeinflusst.

Aus der EP 1213542 ist ein gattungsgemäßes Verfahren zum Betrieb eines Gargerätes bekannt. Daraus geht hervor, dass eine Regeleinrichtung eine Garraumtemperatur auf eine Solltemperatur regelt. Sobald ein stabiler Temperaturzustand erreicht ist, schaltet die Regeleinrichtung die Energiezufuhr für eine vorbestimmte Zeitdauer, bzw. bis eine vorbestimmte untere Temperaturgrenze erreicht ist, aus. Anschließend wird die Garraumtemperatur wieder auf die Solltemperatur geregelt.

Aus der EP 0 275 990 A2 ist ein Verfahren zum Betrieb eines Gargeräts gemäß dem Oberbegriff des Anspruchs 1 bekannt.

Die Aufgabe der Erfindung besteht darin, ein Verfahren zum Betrieb eines Gargeräts bereitzustellen, bei dem ein Garvorgang in einer effektiven und zuverlässigen Weise erfolgt.

Die Aufgabe ist durch ein Verfahren mit den Merkmalen des Patentanspruches 1 gelöst. Gemäß dem kennzeichnenden Teil des Patentanspruches 1 setzt unmittelbar nach der vorzeitigen Unterbrechung des Steuerintervalls die Nachregelung auf den Sollwert ein. Die vorzeitige Unterbrechung erfolgt, wenn sich zumindest eine Einflussgröße ändert, die das Zeitverhalten der Garraumtemperatur im Regelintervall und/oder im Steuerintervall beeinflusst. Eine solche Änderung der Einflussgröße verursacht im Regelbetrieb lediglich eine zeitweilige Abweichung der Garraumtemperatur von dem Sollwert. Im ungeregelten Steuerintervall kann dagegen eine derartige Einflussgrößen-Änderung den Garerfolg beeinträchtigen. Dies ist durch die Überwachung möglicher Einflussgrößen-Änderungen im Steuerintervall verhindert.

Als die oben beschriebene Einflussgröße kann der Sollwert überwacht werden. Eine Änderung des Sollwerts im Regelbetrieb verursacht lediglich eine zeitweilige Abweichung der Garraumtemperatur von dem geänderten Sollwert. Erfolgt die Änderung des Sollwertes im Steuerintervall, so wird erfindungsgemäß als Vorsichtsmaßnahme das Steuerintervall vorzeitig unterbrochen. Um die Garraumtemperatur wunschgemäß schnell dem geänderten Sollwert anzugleichen, schließt sich an das unterbrochene Steuerintervall unmittelbar erneut ein Regelbetrieb an.

Alternativ kann die Einflussgröße eine im Betrieb des Gargeräts einstellbare Betriebsart darstellen. Bei einer Betriebsart-Änderung von einem Oberhitze-/Unterhitzebetrieb in einen Umluftbetrieb innerhalb des Regelintervalls gleicht die Regelung eine zeitweilige Abweichung der Garraumtemperatur von dem Sollwert aus. Erfolgt die Betriebsart-Änderung im Steuerintervall, so ist derartige Ausgleich nicht möglich. In diesem Fall wird erfindungsgemäß aus Sicherheitsgründen das Steuerintervall vorzeitig unterbrochen, um den Garerfolg nicht zu beeinträchtigen.

Ferner kann die Einflussgröße durch eine Störgröße gebildet sein, bei deren Änderung sich die Garraumtemperatur unerwünscht ändert. Dies ist beispielsweise der Fall, wenn sich durch ein Öffnen der Garraumtür die Wärmeableitung aus dem Garraum erhöht. Sofern erfindungsgemäß eine solche Wärmeableitung während des Steuerintervalls erfasst ist, wird das Steuerintervall vorzeitig unterbrochen. Das Öffnen der Garraumtür lässt sich gerätetechnisch einfach durch einen Schalter detektieren. Der Schalter wird etwa beim Schließen durch die Tür betätigt und beim Öffnen wieder freigegeben. Bevorzugt dient der Schalter zusätzlich als ein Sicherheitsschalter, der beispielsweise für einen Pyrolysebetrieb die Schließstellung der Garraumtür feststellt.

Vorteilhaft ist es, wenn eine Unterbrechung des Steuerintervalls erst bei bedeutsamen Änderungen im zeitliche Kurvenverlauf der Garraumtemperatur erfolgt. Das Steuerintervall kann daher vorteilhaft erst unterbrochen werden, sobald die Garraumtemperatur in einem Steigungswinkel fällt, der größer als ein vorbestimmter Steigungswinkel ist.

Im Unterschied zu der vorzeitigen Unterbrechung des Steuerintervalls, wird bei unveränderter Einflussgröße das Steuerintervall erst nach Eintritt eines vorgegebenen Ereignisses beendet. Eine solches Ereignis ist etwa eingetreten, wenn - unter Zuhilfenahme eines vorhandenen Temperatursensors - eine Garraumtemperatur unterhalb einer vorgegebenen Temperaturgrenze fällt. Unterhalb der vorgegebenen Temperaturgrenze wird davon ausgegangen, dass eine effektive Erwärmung des Garguts nicht mehr möglich ist.

Alternativ wird das Steuerintervall nach Ablauf einer vorgegebenen Zeitdauer beendet. Dadurch erfolgt die Beendigung des Steuerintervalls in gerätetechnisch einfacher Weise, ohne auf eine Temperatursensorik zurückgreifen zu müssen.

Nachfolgend sind zwei Ausführungsbeispiele der Erfindung anhand der beigefügten Figuren beschrieben. Es zeigen:
Figur 1 einen Backofen in einer schematischen Seitenansicht in Schnittdarstellung;
Figur 2 ein Temperatur- und Heizleistungsdiagramm gemäß dem ersten Ausführungsbeispiel; und
Figur 3 ein Temperatur- und Heizleistungsdiagramm gemäß dem zweiten Ausführungsbeispiel.

In der Figur 1 ist ein Backofen 1 mit einer Backofenmuffel 3 gezeigt. Diese ist von einer Wärmeisolierungsschicht 5 umgeben. Die Backofenmuffel 3 grenzt einen Garraum 7 ein, der mittels einer frontseitigen Backofentür 8 verschlossen ist. In dem Garraum 7 ist ein Gargutträger 9 gehaltert, auf dem ein Gargut 11 liegt. Eine Aufheizung des Garraums 7 erfolgt über einen im Garraum 7 angeordneten Oberhitzeheizkörper 13 und einen Unterhitzeheizkörper 15. Die Temperatur innerhalb des Garraums 7 wird von einem Temperatursensor 17 erfasst, der ebenfalls im Garraum 7 angeordnet ist. Der Temperatursensor 17 leitet über eine Signalleitung 18 ein entsprechendes Temperatursignal an eine Regeleinrichtung 19 des Backofens 1 weiter.

Die Regeleinrichtung 19 ist über ein Bedienfeld 21 betätigbar, das an der in der Figur 1 rechten Frontseite des Backofens 1 vorgesehen ist. In das Bedienfeld 21 kann ein Benutzer Sollwerte für Garraumtemperaturen sowie gewünschte Betriebsarten eingeben, beispielsweise einen Oberhitze-/Unterhitzebetrieb oder einen Umluftbetrieb. Die Regeleinrichtung 19 ist wiederum mit den Oberhitze- und Unterhitzeheizkörpern 13, 15 sowie mit einem im Garraum 7 angeordneten Umluftgebläse 23 verbunden.

In der Figur 2 ist ein Temperatur- und Heizleistungsdiagramm gezeigt, dass beispielhaft einen Heizbetrieb des Backofens 1 gemäß dem ersten Ausführungsbeispiel wiedergibt. Aus dem Heizleistungsdiagramm ist ersichtlich, dass sich die Heizleistung P nicht stufenlos ändert, sondern zwischen 0 und einer maximalen Heizleistung P₁ wechselt. Entsprechend der dem Garraum 7 zuzuführenden Wärmemenge wird dabei die Zeitdauer eingestellt, in der die Heizkörper 13, 15 mit der maximalen Heizleistung P₁ betrieben werden bzw. in der die Heizleistungszufuhr zu den Heizkörpern 13, 15 unterbrochen ist. Nach einer Eingabe der gewünschten Solltemperatur Tₛₒₗₗ₁ durch die Bedienperson startet der Heizbetrieb des Backofens 1 zum Zeitpunkt t = 0. Dabei beaufschlagt die Regeleinrichtung 19 in einem ersten festgelegten Aufheizintervall t₁ die Ober- und Unterhitzeheizkörper 13, 15 mit der maximalen Leistung von P₁. Die Garraumtemperatur wird somit anfänglich möglichst schnell auf den Sollwert Tₛₒₗₗ₁ erhöht. Am Ende des Aufheizintervalls t₁ befindet sich die Garraumtemperatur bereits in der Nähe des Sollwertes Tₛₒₗₗ₁. Zeitlich verzögert sowie mit einem geringeren Temperaturanstieg folgen eine Temperatur Tₒ an der Oberfläche des Garguts 11 sowie eine im Inneren des Garguts 11 vorhandene Temperatur Tₗ. Diese verläuft aufgrund eines Wärmewiderstandes an der Außenschicht des Gargutes 11 unterhalb der Temperatur Tₒ.

Nach Ablauf des Aufheizintervalls t₁ startet die Regelungseinrichtung 19, beispielsweise ein Pl-Regler, die Regelung der Garraumtemperatur auf den Sollwert Tₛₒₗₗ₁. Hierzu ermittelt die Regelungseinrichtung 19 anhand des vom Temperatursensor 1 7 erfassten Temperatursignals eine geeignete Stellgröße. Die Größe der Leistungszufuhr P₁ zu den Heizkörpern 13, 15 richtet sich nach der Stellgröße. In dieser Weise nähert sich die Garraumtemperatur im Regelbetrieb dem Sollwert Tₛₒₗₗ₁ und tritt zum dauerhaften Verbleib in ein Toleranzband des Sollwertes Tₛₒₗₗ₁ ein. Das Toleranzband erstreckt sich zwischen den Temperaturen Tₘₐₓ und Tₘᵢₙ, die üblicherweise in einer Größenordnung von ca. 5 - 10 K auseinander liegen.

Sobald die Garraumtemperatur dauerhaft innerhalb des Toleranzbandes des Sollwertes Tₛₒₗₗ₁ verbleibt, wird das Regelintervall t₂ beendet. Bei der Beendigung des Regelintervalls wird davon ausgegangen, dass die Backofenmuffel 3 ausreichend stark erwärmt ist. In diesem Fall ist die in der Backofenmuffel 3 gespeicherte Wärmemenge für den Garvorgang effektiv nutzbar.

Nach dem Regelintervall t₂ folgt ein Steuerintervall t₃. Im Steuerintervall t₃ wird die Garraumtemperatur nicht mehr von der Regelungseinrichtung 19 geregelt. Vielmehr erfolgt die Zufuhr einer vorgegebenen Wärmemenge unabhängig von der Größe des Sollwerts Tₛₒₗₗ₁. Diese Wärmemenge ist vorteilhafterweise kleiner als die zur Regelung der Garraumtemperatur auf den Sollwert Tₛₒₗₗ₁ notwendige Wärmemenge. Das Steuerintervall t₃ wird beendet, sobald die Garraumtemperatur unter eine vorgegebene Temperaturgrenze T_{grenz} fällt. Derartige Temperaturgrenzen sind beispielsweise in tabellarischer Form in einer Speichereinheit der Regelungseinrichtung 19 in Abhängigkeit von dem gewünschten Sollwert Tₛₒₗₗ₁ der Garraumtemperatur gespeichert. Typischerweise liegen derartige Temperaturgrenzen in einer Größenordnung von etwa 25 - 35 K unterhalb der gewählten Solltemperatur Tₛₒₗₗ₁.

Gemäß der Figur 2 erstreckt sich die notwendige Zeitspanne für den gesamten Garvorgang über das Ende des Steuerintervalls t₃ hinaus. Daher erfolgt im Anschluss an das Steuerintervall t₃ ein weiteres Regelintervall t₄. Im Regelintervall t₄ wird die Garraumtemperatur abermals auf den Sollwert Tₛₒₗₗ₁ geregelt, woraufhin sich ein zweites Steuerintervall t₅ anschließt. Wie in der Figur 2 gezeigt ist, wird während des zweiten Steuerintervalls t₅ die Garraumtür 8 geöffnet. Aufgrund der erhöhten Wärmeableitung aus dem geöffneten Garraum 7 fällt d ie G arraumtemperatur u nerwünschterweise a b. Dabei neigt sich in der Figur 2 der zeitliche Kurvenverlauf der Garraumtemperatur in einem Steigungswinkel α nach unten, der größer als ein in der Regelungseinrichtung gespeicherter Steigungswinkel ist. Die Regeleinrichtung 19 unterbricht daher das Steuerintervall t₅ vorzeitig, d. h. um eine zeitliche Differenz Δt vor dem eigentlichen Ende des Steuerintervalls t₅. Anschließend schaltet die Regeleinrichtung 19 auf eine erneute Nachregelung. Wie in der Figur 2 gezeigt ist, geht daher das vorzeitig unterbrochene Steuerintervall t₅ somit unmittelbar in das Regelintervall t₆ über.

In der Figur 3 ist der Heizbetrieb des Backofens 1 gemäß dem zweiten Ausführungsbeispiel wiedergegeben. Im Heizbetrieb gemäß der Figur 2 werden die Steuerintervalle bei unveränderten Einflussgrößen nach Ablauf einer vorgegebenen Zeitdauer beendet. So endet nach dem ersten Regelintervall t₂ das erste Steuerintervall nach Ablauf einer vorgegebenen Zeitdauer t₃. Anschließend folgt ein zweites Regelintervall t₄ und ein zweites Steuerintervall t₅. Im zweiten Steuerintervall t₅ gibt die Bedienperson einen neuen Sollwert Tₛₒₗₗ₂ ein. Damit sich die Garraumtemperatur möglichst schnell dem neuen Sollwert Tₛₒₗₗ₂ angleicht, unterbricht die Regelungseinrichtung 19 das zweite Steuerintervall vorzeitig bereits nach einer Zeitdauer t₅, die kleiner als die vorgegebene Zeitdauer t₃ ist. Nach der vorzeitigen Unterbrechung des Steuerintervalls t₅ regelt die Regelungseinrichtung 19 in einem dritten Regelungsintervall t₆ die Garraumtemperatur auf den neuen Sollwert Tₛₒₗₗ₂. Die Steuerintervalle bzw. Regelintervalle wechseln sich dabei ab, bis die notwendige Zeitspanne für den gesamten Garvorgang abgelaufen ist.

## Patentansprüche

1. Verfahren zum Betrieb eines Gargeräts (1) mit einem Garraum (7), dem mittels einer Heizeinrichtung (13, 15) eine Wärmemenge zugeführt wird, in welchem Verfahren in einem Regelintervall (t₂, t₄, t₆) eine Garraumtemperatur auf einen Sollwert (Tₛₒₗₗ₁, Tₛₒₗₗ₂) geregelt wird, in einem dem Regelintervall (t₂, t₄, t₆) folgenden Steuerintervall (t₃, t₅, t₇) die Garraumtemperatur nicht geregelt wird, sondern unabhängig vom Sollwert (Tₛₒₗₗ₁, Tₛₒₗₗ₂) dem Garraum (7) keine oder eine bestimmte Wärmemenge zugeführt wird, und nach dem Ende des Steuerintervalls (t₃, t₅, t₇) die Garraumtemperatur in einer Nachregelung auf den Sollwert (Tₛₒₗₗ₁, Tₛₒₗₗ₂) geregelt wird, wobei das Steuerintervall (t₃, t₅, t₇) vorzeitig unterbrochen wird, wenn sich zumindest eine Einflussgröße ändert, die das Zeitverhalten der Garraumtemperatur im Regelintervall (t₂, t₄, t₆) und/oder im Steuerintervall (t₃, t₅, t₇) beeinflusst, **dadurch gekennzeichnet, dass** unmittelbar nach der vorzeitigen Unterbrechung des Steuerintervalls (t₃, t₅, t₇) die Nachregelung auf den Sollwert (Tₛₒₗₗ₁, Tₛₒₗₗ₂) einsetzt.

2. Verfahren nach Anspruch 1, **dadurch gekennzeichnet, dass** die zumindest eine Einflussgröße durch den Sollwert (Tₛₒₗₗ₁, Tₛₒₗₗ₂) gebildet wird, dessen Änderung das Zeitverhalten der Garraumtemperatur beeinflusst.

3. Verfahren nach Anspruch 1 oder 2, **dadurch gekennzeichnet, dass** die zumindest eine Einflussgröße durch eine im Betrieb des Gargeräts einstellbare Betriebsart gebildet wird, deren Änderung das Zeitverhalten der Garraumtemperatur beeinflusst.

4. Verfahren nach einem der vorhergehenden Ansprüche, **dadurch gekennzeichnet, dass** die zumindest eine Einflussgröße durch eine Störgröße gebildet wird, bei deren Änderung sich die Garraumtemperatur unerwünscht ändert, etwa eine durch ein Öffnen des Garraums (7) erhöhte Wärmeableitung aus dem Garraum (7).

5. Verfahren nach einem der vorhergehenden Ansprüche, **dadurch gekennzeichnet, dass** das Steuerintervall (t₃, t₅, t₇) erst unterbrochen wird, wenn der zeitliche Kurvenverlauf der Garraumtemperatur in einem Steigungswinkel (α) fällt, der größer als ein vorbestimmter Steigungswinkel ist.

6. Verfahren nach einem der vorhergehenden Ansprüche, **dadurch gekennzeichnet, dass** bei unveränderter Einflussgröße das Steuerintervall (t₃, t₅, t₇) nach Ablauf einer vorgegebenen Zeitdauer beendet wird.

7. Verfahren nach einem der Ansprüche 1 bis 5, **dadurch gekennzeichnet, dass** bei unveränderter Einflussgröße das Steuerintervall (t₃, t₅, t₇) beendet wird, sobald die Garraumtemperatur unter eine vorgegebene Temperaturgrenze (T_{grenz}) fällt.

## Claims

1. Method for operating a cooking appliance (1) with a cooking chamber (7), to which a quantity of heat is fed by means of a heating device (13, 15), in which method a cooking chamber temperature is regulated to a target temperature (Tₛₒₗₗ₁, Tₛₒₗₗ₂) in a regulating period (t₂, t₄, t₆), the cooking chamber temperature is not regulated in a control period (t₃, t₅, t₇) following the regulating period (t₂, t₄, t₆), but no or a defined heat quantity is fed to the cooking chamber (7) independently of the target value (Tₛₒₗₗ₁, Tₛₒₗₗ₂₎, and the cooking chamber is regulated in a post-regulation to the target value (Tₛₒₗₗ₁, Tₛₒₗₗ₂) after the end of the control period (t₃, t₅, t₇), wherein the control period (t₃, t₅, t₇) is prematurely interrupted if there is change in at least one influencing variable which influences the behaviour over time of the cooking chamber temperature in the regulating period (t₂, t₄, t₆) and/or in the control period (t₃, t₅, t₇), **characterised in that** the post-regulation is set to the target value (Tₛₒₗₗ₁, Tₛₒₗₗ₂) directly after the premature interruption of the control period (t₃, t₅, t₇).

2. Method according to claim 1, **characterised in that** the at least one influencing variable is formed by the target value (Tₛₒₗₗ₁, Tₛₒₗₗ₂), change in which influences the behaviour over time of the cooking chamber temperature.

3. Method according to claim 1 or 2, **characterised in that** the at least one influencing variable is formed by a mode of operation which is settable in operation of the cooking appliance and change in which influences the behaviour over time of the cooking chamber temperature.

4. Method according to any one of the preceding claims, **characterised in that** the at least one influencing variable is formed by an interference variable, in the case of change in which the cooking chamber temperature undesirably changes, for example an increased heat discharge from the cooking chamber (7) due to opening of the cooking chamber (7).

5. Method according to any one of the preceding claims, **characterised in that** the control period (t₃, t₅, t₇) is interrupted only if the plot over time of the cooking chamber temperature drops at a gradient angle (α) greater than a predetermined gradient angle.

6. Method according to any one of the preceding claims, **characterised in that** in the case of an unchanged influencing variable the control period (t₃, t₅, t₇) is concluded after expiry of a predetermined time period.

7. Method according to any one of claims 1 to 5, **characterised in that** in the case of an unchanged influencing variable the control interval (t₃, t₅, t₇) is concluded as soon as the cooking chamber temperature drops below a predetermined temperature limit (T_{grenz}).

## Revendications

1. Procédé de fonctionnement d'un appareil de cuisson (1) muni d'un espace de cuisson (7) auquel une quantité de chaleur est amenée au moyen d'un dispositif de chauffage (13, 15), dans lequel procédé une température de l'espace de cuisson est réglée sur une valeur théorique (Tₛₒₗₗ₁, Tₛₒₗₗ₂) pendant un intervalle de réglage (t₂, t₄, t₆), dans lequel procédé la température de l'espace de cuisson n'est pas réglée pendant un intervalle de commande (t₃, t₅, t₇) succédant à l'intervalle de réglage (t₂, t₄, t₆) mais dans lequel, indépendamment de la valeur théorique (Tₛₒₗₗ₁, Tₛₒₗₗ₂), aucune quantité de chaleur n'est amenée à l'espace de cuisson (7) ou une certaine quantité de chaleur y est amenée, et dans lequel, après l'achèvement de l'intervalle de commande (t₃, t₅, t₇), la température de l'espace de cuisson est réglée sur la valeur théorique (Tₛₒₗₗ₁, Tₛₒₗₗ₂) pendant un nouveau réglage, l'intervalle de commande (t₃, t₅, t₇) étant interrompu prématurément lorsqu'au moins une grandeur d'influence change, laquelle influence le comportement dans le temps de la température de l'espace de cuisson pendant l'intervalle de réglage (t₂, t₄, t₆) et/ou pendant l'intervalle de commande (t₃, t₅, t₇), **caractérisé en ce que** le nouveau réglage sur la valeur théorique (Tₛₒₗₗ₁, Tₛₒₗₗ₂) commence directement après l'interruption prématurée de l'intervalle de commande (t₃, t₅, t₇).

2. Procédé selon la revendication 1, **caractérisé en ce que** l'au moins une grandeur d'influence est formée par la valeur théorique (Tₛₒₗₗ₁, Tₛₒₗₗ₂), dont le changement influence le comportement dans le temps de la température de l'espace de cuisson.

3. Procédé selon la revendication 1 ou 2, **caractérisé en ce que** l'au moins une grandeur d'influence est formée par un mode de fonctionnement réglable pendant le fonctionnement de l'appareil de cuisson, dont le changement influence le comportement dans le temps de la température de l'espace de cuisson.

4. Procédé selon l'une quelconque des revendications précédentes, **caractérisé en ce que** l'au moins une grandeur d'influence est formée par une grandeur perturbatrice, au changement de laquelle la température de l'espace de cuisson change de manière non souhaitée, par exemple une dissipation élevée de chaleur hors de l'espace de cuisson (7) en raison d'une ouverture de l'espace de cuisson (7).

5. Procédé selon l'une quelconque des revendications précédentes, **caractérisé en ce que** l'intervalle de commande (t₃, t₅, t₇) est seulement interrompu si l'allure temporelle de la courbe de la température de l'espace de cuisson tombe sous un angle d'inclinaison (α) supérieur à un angle d'inclinaison prédéterminé.

6. Procédé selon l'une quelconque des revendications précédentes, **caractérisé en ce que** l'intervalle de commande (t₃, t₅, t₇), lorsque la grandeur d'influence est inchangée, est achevé après l'expiration d'une durée de temps prédéfinie.

7. Procédé selon l'une quelconque des revendications 1 à 5, **caractérisé en ce que** l'intervalle de commande (t₃, t₅, t₇), lorsque la grandeur d'influence est inchangée, est achevé dès que la température de l'espace de cuisson tombe en dessous d'une limite de température prédéfinie (T_{grenz}).
